# EUROPÄISCHE PATENTSCHRIFT

(11) **EP 1 239 496 B1**
(45) Veröffentlichungstag und Bekanntmachung des Hinweises auf die Patenterteilung: **09.04.2003**
(21) Anmeldenummer: 02002488.1
(22) Anmeldetag: 02.02.2002
(51) Int. Cl.: H01H 3/16

(54) **Schaltscharnier**
Hinge with switch
Charnière avec interrupteur

(30) Priorität: 06.03.2001 DE 20103850 U
(43) Veröffentlichungstag der Anmeldung: 11.09.2002
(73) Patentinhaber: Bernstein AG, 32457 Porta Westfalica (DE)
(72) Erfinder: Wecke, Rolf, Dipl.-Ing., 31675 Bückeburg (DE); Ulfik, Joachim, Dipl.-Ing., 32602 Vlotho (DE); Hoffmann, Achim, 32425 Minden (DE)
(74) Vertreter: Dantz, Jan Henning

(56) Entgegenhaltungen:
- EP-A- 0 304 241
- DE-A- 19 902 919
- GB-A- 1 333 034
- US-A- 4 049 934
- US-A- 4 922 064

## Beschreibung

Die vorliegende Erfindung betrifft ein Schaltscharnier mit einem ersten, einen über einen Hebel betätigbaren Schalter aufnehmenden Scharnierflügel, einem zweiten Scharnierflügel und einer Welle, welche in Betriebsstellung verdrehsicher mit dem zweiten Scharnierflügel verbunden ist und an ihrem Umfang eine in Wellen-Achsrichtung verlaufende Schaltnut aufweist, in welche in einer vorbestimmten Schwenkstellung zwischen den beiden Scharnierflügeln ein mit dem Hebel verbundener Betätigungsstift eintaucht, wobei der Hebel parallel zur Wellen-Längsachse verläuft und gegenüber dieser verschwenkbar sowie durch eine Feder in Richtung der Welle belastet ist und im Bereich eines Schaltnockens oder Schaltstiftes des Schalters liegt.

Schaltscharniere der vorerwähnten Art sind an sich bekannt und werden beispielsweise als Scharniere für Schutzhauben an Maschinen, Schutzraumtüren oder dergleichen verwendet. Dabei ist die Gesamtkonstruktion eines Schaltscharnieres so ausgelegt, dass die Einschalt-Stellung des Schalters ausschließlich bei geschlossener Schutzhaube oder Schutzraumtür gegeben ist. In dieser Situation greift der mit dem Hebel verbundene Betätigungsstift in die Schaltnut der Welle ein.

Wird nun die Schutzhaube oder Schutzraumtür geöffnet, führt eine damit einhergehende Verdrehung der Welle dazu, dass der Betätigungsstift aus der Schaltnut herausgedrückt und auf dem Außenumfang der Welle abgestützt wird. Dies wiederum führt zu einer Hebelbetätigung und damit auch zu einer Betätigung des Schaltnokkens oder des Schaltstiftes des Schalters, so dass dieser in seine Aus-Stellung gebracht wird. EP-A-0 304 241 offenbart ein Schaltscharnier gemäß dem Oberbegriff des Patentanspruchs 1.

Aufgrund der verschiedensten, in der Praxis vorkommenden Einbausituationen für Schaltscharniere der gattungsgemäßen Art muß sichergestellt sein, dass das Erreichen der Einschalt-Stellung für den Schalter immer nur dann möglich ist, wenn eine Schutzhaube oder Schutzraumtür ihre Schließstellung einnimmt. Dabei können diese Schließstellungen durchaus die unterschiedlichsten Winkelstellungen der beiden Scharnierflügel zueinander zur Folge haben, weshalb bislang Schaltscharniere der gattungsgemäßen Art jeweils auftragsbezogen gefertigt wurden.

Der vorliegenden Erfindung liegt die Aufgabe zugrunde, ein Schaltscharnier der gattungsgemäßen Art zu schaffen, welches universell einsetzbar und an jeden denkbaren Anwendungsfall anpaßbar ist.

Diese Aufgabe wird erfindungsgemäß dadurch gelöst, dass die Welle in einer Vormontagestellung, in welcher der Betätigungsstift in die Schaltnut eingreift, gegenüber dem ersten Scharnierflügel gegen Verdrehung gesichert und der zweite Scharnierflügel gegenüber der Welle frei verschwenkbar ist, dass die Welle durch eine in ein stirnseitiges Ende des ersten Scharnierflügels eingedrehte Einpaßschraube um ein vorbestimmtes Maß aus der Vormontagestellung heraus bis in die Betriebsstellung axial verschiebbar ist und dass die Welle mit einer gerändelten oder anderweitig strukturierten Ringzone versehen ist, die bei in Betriebsstellung verschobener Welle in einer Scharnierbohrung des zweiten Scharnierflügels zur Erzielung der Verdrehsicherung zwischen dem zweiten Scharnierflügel und der Welle formschlüssig eingepresst ist.

Ein derart gestaltetes Schaltscharnier bietet in der Praxis erhebliche Vorteile. Unabhängig von dem späteren, konkreten Einsatzfall kann ein derartiges Schaltscharnier werkseitig in seiner Vormontagestelltung zusammengefügt werden. Dieses Schaltscharnier kann nun vor Ort beispielsweise an einem ortsfesten Maschinenteil und einer demgegenüber beweglichen Schutzhaube befestigt werden, wobei in jedem Falle der Betätigungsstift des Hebels in die Schaltnut der Welle eingreift, wodurch die Einschalt-Stellung des Schalters vorgegeben ist. Dabei spielt es keine Rolle, welche Winkelstellung die beiden Scharnierflügel relativ zueinander einnehmen, da der zweite Scharnierflügel in dieser Vormontagestellung noch frei gegenüber der Welle verdrehbar ist.

Nach dem Verbinden des erfindungsgemäßen Schaltscharnieres wird nun in der Schließstellung einer Schutzhaube oder einer Schutzraumtür die Welle durch die Einpaßschraube bis in ihre Betriebsstellung hinein axial verschoben. Die gerändelte oder anderweitig strukturierte Ringzone wird dabei unter Erzielung eines Formschlusses in die Scharnierbohrung der zweiten Scharnierhälfte eingepresst. Nunmehr ist eine Verschwenkung des zweiten Scharnierflügels relativ zur Welle nicht mehr möglich. Nachdem die Verdrehsicherung zwischen dem ersten Scharnierflügel und der Welle aufgehoben ist, kann das Scharnier betätigt werden und ein Öffnen der Schutzhaube oder einer Schutzraumtür hat nun sofort zur Folge, dass die Welle gegenüber dem ersten Scharnierflügel verdreht und damit der mit dem Hebel verbundene Betätigungsstift aus der Schaltnut heraus bewegt wird. Damit nimmt der Schalter, wie oben schon erwähnt, seine Ausschalt-Stellung ein.

Ein erfindungsgemäßer Scharnierschalter ist somit universell einsetzbar und in der Praxis problemlos für jeden nur denkbaren Anwendungsfall justierbar.

Weitere Merkmale der Erfindung sind Gegenstand von Unteransprüchen.

In den beigefügten Zeichnungen ist ein Ausführungsbeispiel der Erfindung dargestellt, welches im folgenden näher beschrieben wird. Es zeigen:
- Figur 1: eine teilweise im Schnitt dargestellte Draufsicht auf ein erfindungsgemäßes Schaltscharnier in Vormontagestellung
- Figur 2: eine Ansicht in Richtung des Pfeiles II, teilweise im Schnitt dargestellt
- Figur 3: eine der Figur 1 entsprechende Draufsicht auf das Schaltscharnier in Betriebsstellung
- Figur 4: eine Ansicht in Richtung des Pfeiles IV, teilweise im Schnitt dargestellt

Das in den Figuren 1 bis 4 dargestellte und insgesamt mit dem Bezugszeichen 1 bezeichnete Schaltscharnier weist einen ersten Scharnierflügel 2 mit einer Hohlkammer 3 auf, innerhalb derer ein Schalter 4 angeordnet ist.

Weiterhin weist das Schaltscharnier 1 einen zweiten Scharnierflügel 5 und eine Welle 6 auf, über welche die beiden Scharnierflügel 2 und 5 miteinander verbunden sind.

Diese Welle 6 ist in ihrem Umfangsbereich mit einer Schaltnut 7 ausgestattet, (s. Fig. 1) in welche ein Betätigungsstift 8 eintauchen kann, wenn die Welle 6 eine bestimmte Verdrehposition relativ zum ersten Scharnierflügel 2 einnimmt.

Der besagte Betätigungsstift 8 ist mit einem Hebel 9 verbunden, welcher parallel zur Wellen-Längsachse verläuft und gegenüber dieser verschwenkbar ist. Außerdem ist der Hebel 9 durch eine Feder 10 belastet, welche den besagten Hebel 9 ständig in Richtung der Welle 6 beaufschlagt.

Der Hebel 9 liegt im Bereich eines Schaltnockens oder Schaltstiftes 11 des Schalters 4 und kann somit diesen Schaltnocken oder Schaltstift 11 betätigen.

Die Welle 6 ist mit einem Ihrer Enden in einer Scharnierbohrung 12 des ersten Scharnierflügels 2 und mit ihrem anderen stirnseitigen Ende in einer Aufnahmebohrung 13 einer Einpaßschraube 14 gelagert, welche in ein stirnseitiges Ende des ersten Scharnierflügels 2 eingeschraubt ist. Außerdem durchtritt die Welle 6 den zweiten Scharnierflügel 5 im Bereich einer Scharnierbohrung 15.

In der in Figur 1 gezeigten Vormontagestellung greift der Betätigungsstift 8 in die Schaltnut 7 der Welle 6 ein. Die Welle 6 ist in dieser Vormontagestellung gegenüber dem ersten Scharnierflügel 2 gegen Verdrehung gesichert, und zwar im dargestellten Ausführungsbeispiel durch einen mit dem Scharnierflügel 2 fest verbundenem Mehrkantzapfen 16, der in einen stirnseitigen Schlitz 17 der Welle 6 eingreift.

In der besagten Vormontagestellung gemäß Figur 1 ist der zweite Scharnierflügel 5 noch frei drehbar gegenüber der Welle 6.

Die Welle 6 ist mit einer gerändelten (oder anderweitig strukturierten) Ringzone 18 versehen, die in der Vormontagestellung gemäß Figur 1 noch außerhalb der Scharnierbohrung 15 des zweiten Scharnierflügels 5 liegt.

Vor der Herbeiführung der endgültigen Betriebsstellung gemäß Figur 3 kann nun der Scharnierflügel 5 in eine beliebige Verschwenkposition relativ zum Scharnierflügel 2 gebracht werden, ohne das sich hierdurch die Position zwischen der Welle 6 und dem ersten Scharnierflügel 2 verändert. Ist die gewünschte Betriebsstellung des zweiten Scharnierflügels 5 erreicht, (entsprechend der Schließstellung beispielsweise einer Schutzhaube) so kann die Welle 6 durch Betätigen der Einpaßschraube 14 axial verschoben werden, wodurch die gerändelte oder anderweitig strukturierte Ringzone 18 unter Erreichung eines Formschlusses in die Scharnierbohrung 15 des zweiten Scharnierflügels 5 eingepresst wird. Nach Erreichen dieser entgültigen Montageposition gemäß Figur 3 kann der Schraubenkopf 19 der Einpaßschraube 14 abgeschert werden, was Figur 3 deutlich zeigt.

Eine nun herbeigeführte Verschwenkung des zweiten Scharnierflügels 5 relativ zum ersten Scharnierflügel 2 führt nun zu einer Abscherung des Mehrkantzapfens 16, da durch konstruktive Maßnahmen das zwischen der gerändelten Ringzone 18 der Welle 6 und der Scharnierbohrung 15 des zweiten Scharnierflügels 5 übertragbare Drehmoment um ein vielfaches höher gewählt ist als das für die Abscherung des Mehrkantzapfens 16 gegenüber dem ersten Scharnierflügel 2 erforderliche Drehmoment.

Das Schaltscharnier ist nach dem Abscheren des Mehrkantzapfens 16 nun uneingeschränkt betriebsbereit und es ist ohne weiteres sichergestellt, dass der Betätigungsstift 8 in die Schaltnut 7 eingreift, wenn die voreingestellte Verschwenkposition des zweiten Scharnierflügels 5 gegenüber dem ersten Scharnierflügel 2 - entsprechend der Schließlage beispielsweise einer Schutzhaube - erreicht ist.

Die Welle 6 ist im Bereich ihrer gerändelten oder anderweitig strukturierten Ringzone 18 oberflächengehärtet, wodurch einerseits das formschlüssige Einpressen in die Scharnierbohrung 15 erleichtert und andererseits der erzielte Formschluß langfristig gewährleistet ist.

Abweichend vom dargestellten Ausführungsbeispiel wäre eine vorübergehende Verdrehsicherung zwischen Welle 6 und erstem Scharnierflügel 2 beispielsweise auch durch einen Stift möglich, der durch eine Bohrung innerhalb des ersten Scharnierflügels 2 bis in eine Querbohrung der Welle 6 eingeschoben wird. Dieser Stift könnte dann nach Herstellung der endgültigen Betriebsstellung entfernt werden. Gegebenenfalls wäre noch ein Abdichten der Bohrung durch den ersten Scharnierflügel 2 sinnvoll.

Alternativ zu dem im Ausführungsbeispiel gezeigten, mechanisch betätigten Schalter kann das erfindungsgemäße Schaltscharnier natürlich auch mit optisch, induktiv, kapazitiv oder magnetisch wirkenden Sensoren zur Abtastung der Bewegung des Hebels 9 ausgestattet sein. Zur Erhöhung der Sicherheitsstufe kann dabei auch eine Kombination verschiedener Sensoren Verwendung finden.

Eine derartige Lösung wird als technisch äquivalent zu der Verwendung eines mechanischen Schalters angesehen.

## Patentansprüche

1. Schaltscharnier mit einem ersten, einen über einen Hebel betätigbaren Schalter aufnehmenden Scharnierflügel, einem zweiten Scharnierflügel und einer Welle, welche in Betriebsstellung verdrehsicher mit dem zweiten Scharnierflügel verbunden ist und an ihrem Umfang eine in Wellen-Achsrichtung verlaufende Schaltnut aufweist, in welche in einer vorbestimmten Schwenkstellung zwischen den beiden Scharnierflügeln ein mit dem Hebel verbundener Betätigungsstift eintaucht, wobei der Hebel parallel zur Wellen-Längsachse verläuft und gegenüber dieser verschwenkbar sowie durch eine Feder in Richtung der Welle belastet ist und im Bereich eines Schaltnockens oder Schaltstiftes (11) des Schalters (4) liegt, **dadurch gekennzeichnet, dass** die Welle (6) in einer Vormontagestellung, in welcher der Betätigungsstift (8) in die Schaltnut (7) eingreift, gegenüber dem ersten Scharnierflügel (2) gegen Verdrehung gesichert und der zweite Scharnierflügel (5) gegenüber der Welle (6) frei verschwenkbar ist, dass die Welle (6) durch eine in ein stirnseitiges Ende des ersten Scharnierflügels (2) eingedrehte Einpaßschraube (14) um ein vorbestimmtes Maß aus der Vormontagestellung heraus bis in die Betriebsstellung axial verschiebbar ist und dass die Welle (6) mit einer gerändelten oder anderweitig strukturierten Ringzone (18) versehen ist, die bei in Betriebsstellung verschobener Welle (6) in einer Scharnierbohrung (15) des zweiten Scharnierflügels (5) zur Erzielung der Verdrehsicherung zwischen dem zweiten Scharnierflügel (5) und der Welle (6) formschlüssig eingepresst ist.

2. Schaltscharnier nach Anspruch 1, **dadurch gekennzeichnet, dass** zur Verdrehsicherung zwischen dem ersten Scharnierflügel und der Welle (6) in Vormontagestellung ein mit dem ersten Scharnierflügel (2) verbundener und in einen stirnseitigen Schlitz (17) der Welle (6) eingreifender, abscherbarer Mehrkantzapfen (16) vorgesehen ist.

3. Schaltscharnier nach Anspruch 2, **dadurch gekennzeichnet, dass** das zwischen der Welle (6) und dem zweiten Scharnierflügel (5) im Bereich der formschlüssig in die Scharnierbohrung (15) des zweiten Scharnierflügels (5) eingepreßten Ringzone (18) übertragbare Drehmoment um ein mehrfaches höher ist, als das zur Abscherung des Mehrkantzapfens (16) erforderliche Drehmoment.

4. Schaltscharnier nach einem oder mehreren der vorhergehenden Ansprüche, **dadurch gekennzeichnet, dass** die Welle (6) zumindest im Bereich ihrer gerändelten oder anderweitig strukturierten Ringzone (18) oberflächengehärtet ist.

5. Schaltscharnier nach einem oder mehreren der vorhergehenden Ansprüche, **dadurch gekennzeichnet, dass** die Einpaßschraube (14) mit einem abscherbaren Schraubenkopf (19) versehen ist.

## Claims

1. Switch-operating hinge with a first hinge leaf accommodating a switch which can be actuated via a lever, a second hinge leaf and a spindle which, in operating position, is connected in a rotationally locked manner to the second hinge leaf and which, on its periphery, has an operating groove which extends in the axial direction of the spindle and into which, in a predetermined pivoting position between the two hinge leaves, an actuating pin connected to the lever is inserted, the lever extending parallel to the longitudinal axis of the spindle and being pivotable in relation to this axis and also being loaded by a spring in the direction of the spindle and lying in the area of an operating cam or operating pin (11) of the switch (4), **characterized in that**, in a preassembly position in which the actuating pin (8) engages in the operating groove (7), the spindle (6) is locked against rotation in relation to the first hinge leaf (2), and the second hinge leaf (5) is pivotable freely in relation to the spindle (6), **in that** the spindle (6) can, by means of a fitting-in screw (14) screwed into an end-side part of the first hinge leaf (2), be displaced axially by a predetermined amount out of the preassembly position into the operating position, and **in that** the spindle (6) is provided with a knurled or otherwise textured annular zone (18) which, when the spindle (6) has been displaced into operating position, is pressed in positively in a hinge bore (15) of the second hinge leaf (5) to bring about the rotational locking between the second hinge leaf (5) and the spindle (6).

2. Switch-operating hinge according to Claim 1, **characterized in that**, for rotational locking between the first hinge leaf and the spindle (6) in preassembly position, a polygonal peg (16) is provided, which is connected to the first hinge leaf (2), engages in an end-side slot (17) of the spindle (6) and can be sheared off.

3. Switch-operating hinge according to Claim 2, **characterized in that** the torque which can be transmitted between the spindle (6) and the second hinge leaf (5) in the area of the annular zone (18) pressed positively into the hinge bore (15) of the second hinge leaf (5) is greater by a multiple than the torque necessary for shearing off the polygonal peg (16).

4. Switch-operating hinge according to one or more of the preceding claims, **characterized in that** the spindle (6) is surface-hardened at least in the area of its knurled or otherwise textured annular zone (18).

5. Switch-operating hinge according to one or more of the preceding claims, **characterized in that** the fitting-in screw (14) is provided with a screw head (19) which can be sheared off.

## Revendications

1. Charnière avec interrupteur, avec une première aile de charnière recevant un interrupteur actionnable par l'intermédiaire d'un levier, une deuxième aile de charnière et un arbre, qui est relié en position de service de manière solidaire en rotation à la deuxième aile de charnière et qui présente sur sa circonférence une rainure de commutation s'étendant dans la direction axiale de l'arbre, rainure dans laquelle un doigt de commande relié au levier s'enfonce dans une position de pivotement prédéterminée entre les deux ailes de charnière, le levier s'étendant parallèlement à l'axe longitudinal de l'arbre, pouvant pivoter par rapport à celui-ci, étant sollicité par un ressort en direction de l'arbre et se trouvant au niveau d'une came de commutation ou d'un doigt de commutation (11) de l'interrupteur (4), **caractérisés en ce que**, dans une position de pré-montage dans laquelle le doigt de commande (8) s'engage dans la rainure de commutation (7), l'arbre (6) est immobilisé en rotation par rapport à la première aile de charnière (2) et la deuxième aile de charnière (5) peut pivoter librement par rapport à l'arbre (6), **en ce que** l'arbre (6) peut être déplacé axialement d'une quantité prédéterminés de la position de pré-montage jusqu'à la position de service au moyen d'une vis d'ajustage (14) insérée dans une extrémité frontale de la première aile de charnière (2), et **en ce que** l'arbre (6) est muni d'une zone annulaire (18) moletée ou structurée d'une autre manière qui, quand l'arbre (6) est déplacé jusqu'à la position de service, est enfoncée par engagement positif dans un perçage de. charnière (15) de la deuxième aile de charnière (5) pour obtenir l'immobilisation en rotation entre la deuxième aile de charnière (5) et l'arbre (6).

2. Charnière avec interrupteur selon la revendication 1, **caractérisée en ce que**, pour l'immobilisation en rotation entre la première aile de charnière et l'arbre (6) dans la position de pré-montage, il est prévu un tenon polygonal cisaillable (16) relié à la première aile de charnière (2) et enfoncé dans une fente frontale (17) de l'arbre (6).

3. Charnière avec interrupteur selon la revendication 2, **caractérisée en ce que** le couple de rotation pouvant être transmis entre l'arbre (6) et la deuxième aile de charnière (5) au niveau de la zone annulaire (18) enfoncée par engagement positif dans l'alésage de charnière (15) de la deuxième aile de charnière (5) est nettement supérieur au couple de rotation nécessaire pour le cisaillement du tenon polygonal (16).

4. Charnière avec interrupteur selon une ou plusieurs des revendications précédentes, **caractérisée en ce que** l'arbre (6) est durci en surface au moins au niveau de sa zone annulaire (18) moletée ou structurée d'une autre manière.

5. Charnière avec interrupteur selon une ou plusieurs des revendications précédentes, **caractérisée en ce que** la vis d'ajustage (14) est munie d'une tête de vis cisaillable (19).
